# EUROPÄISCHE PATENTSCHRIFT

(11) **EP 0 075 041 B1**
(45) Veröffentlichungstag und Bekanntmachung des Hinweises auf die Patenterteilung: **05.03.1986**
(21) Anmeldenummer: 81108053.0
(22) Anmeldetag: 08.10.1981
(51) Int. Cl.: F22G 7/14, F22G 3/00

(54) **Dampferzeuger mit Überhitzerrohrwand**
Steam generator with a superheater tubular wall
Générateur de vapeur avec une paroi tubulaire de surchauffe

(30) Priorität: 15.09.1981 CH 5943/81
(43) Veröffentlichungstag der Anmeldung: 30.03.1983
(73) Patentinhaber: GEBRÜDER SULZER AKTIENGESELLSCHAFT, CH-8401 Winterthur (CH)
(72) Erfinder: Rees, Karl, CH-8630 Rüti (CH)
(74) Vertreter: Sparing Röhl Henseler Patentanwälte

## Beschreibung

Die Erfindung betrifft einen Dampferzeuger mit den Merkmalen des Oberbegriffs des Anspruchs 1.

Ein solcher Dampferzeuger ist aus der FR-PS 1 167371 bekannt. Bei diesem Dampferzeuger bilden die Durchdringungsbereiche der Ueberhitzerrohe durch die Verdampferrohrwände und durch die Decke des Rauchgaszuges kritische Stellen, die die praktische Anwendung der vorgelagerten Ueberhitzerwand eng begrenzen. Die Dehnungsunterschiede zwischen den Ueberhitzerrohren und den Verdampferrohen können im Bereich der Durchdringungen grosse Spannungen hervorrufen, die wiederum Abdichtungsprobleme des Rauchgaszuges nach aussen mit sich bringen.

Der Erfindung liegt die Aufgabe zugrunde, einen Dampferzeuger mit den Merkmalen des Oberbegriffs des Anspruchs 1 so zu verbessern, dass im Durchdringungsbereich der Ueberhitzerrohre durch die Verdampferrohrwände grosse Wärmedehnungsunterschiede auf konstruktiv einfache Weise und hinsichtlich der Dichtheit problemlos aufgenommen werden.

Diese Aufgabe wird erfindungsgemäss durch die Merkmale des Kennzeichens des Anspruchs 1 gelöst. Ein besonderer Vorteil dieser Lösung ist darin zu sehen, dass man nicht mehr in der Länge der Rohre der Ueberhitzerrohre beschränkt ist.

Aus der GB-PS 873 084 ist ein Dampferzeuger mit vor einer Verdampferrohrwand vorgehängter Ueberhitzerrohrwand bekannt, deren Rohre über Rückhaltemittel an der Verdampferrohrwand befestigt sind.

Die Erfindung wird in der Zeichnung an zwei Ausführungsbeispielen näher erläutert. Es zeigen :
Figur 1 einen schematisierten Vertikalschnitt durch den Dampferzeuger nach der Erfindung,
Figur 2 eine fragmentarische Ansicht der unteren Durchdringungspartie der Ueberhitzerwandrohre,
Figur 3 einen Schnitt nach der Linie 111-111 in Fig. 2,
Figur 4 einen Horizontalschnitt durch die Rauchgaszugwand im Bereich eines Hakens nach der Linie IV-IV in Fig. 5,
Figur 5 einen Vertikalschnitt nach der Linie V-V in Fig. 4,
Figur 6 eine Ansicht einer oberen Durchdringung der Ueberhitzerrohre durch die Verdampferrohrwand,
Figur 7 einen Vertikalschnitt nach der Linie VII-VII in Fig. 6 und
Figur 8 eine Ansicht einer zweiten Ausführungsform der oberen Durchdringungspartie der Ueberhitzerrohre durch die Verdampferrohrwand.

Gemäss Fig. 1 weist ein Dampferzeuger 1 eine Brennkammer 2 mit einem daran anschliessenden Rauchgaszug 3 auf, an dessen oberen Ende ein Querzug 4 angeschlossen ist. Die Brennkammer 2 und der Rauchgaszug 3 sind von vier vertikalen Wänden 6 begrenzt. Am unteren Ende der Brennkammer ist ein Trichter 7 vorgesehen, der ebenfalls aus vier Rohrwänden besteht. Im Bereich der vertikalen Kanten zwischen jeweils zwei benachbarten Wänden 6 sind je vier Brenner 8 angeordnet, die über Kanäle 9 mit Luft und über weitere, nicht gezeichnete Leitungen mit Brennstoff versorgt werden.

Die Rohrwände 6 und die Wände des Trichters 7 sind aus gasdicht verschweissten Rohren 10 gebildet, die als Verdampferheizflächen dienen. Im Rauchgaszug 3 sind Berührungsheizflächen 12, 13 und 14 aufgehängt, von denen die Heizfläche 14 aus mehreren tafelförmigen, vertikalen Schottenheizflächen gebildet sein kann. Um zu verhindern, dass die sich über den Rauchgaszug 3 erstreckenden Abschnitte der Verdampferrohrwände 6 zuviel Wärme aufnehmen, sind ihnen rauchgasseitig Ueberhitzerrohrwände 18 vorgelagert. Diese vier Ueberhitzerrohrwände 18 bestehen aus einem engen Gitter vertikaler Rohre, die unten mit ausserhalb des Rauchgaszuges angeordneten Verteilern 20 und oben mit ebenfalls ausserhalb des Rauchgaszuges angeordneten Sammlern 21 verbunden sind.

Ueber die Höhe der Brennkammer 2 sind die parallelen Verdampferrohre 10 über Stege 24 miteinander verschweisst. An der Grenze von der Brennkammer 2 zum Rauchgaszug 3 sind jeweils zwei benachbarte Verdampferrohre 10 über Gabelstücke 26 zu einem neuen Verdampferrohr 27 zusammengeführt. Zwischen benachbarten Verdampferrohren 27 erstrecken sich breitere Stege 28, so dass die Verdampferrohre 10 und 27 mit den Stegen 24 bzw. 28 zusammen dichte, sogenannte Membranwände bilden. Im untersten Zwickel der Stege 28 durchstossen Rohrbögen 30, die an Gabelstücke 31 angeschlossen sind, die Verdampferrohrwand 6. An den Gabelstücken 31 sind vertikale Flossenrohre 32 angeschweisst, die die Ueberhitzerrohrwand 18 bilden. Die Flossen 33 benachbarter Flossenrohre 32 haben nur geringen Abstand a, durch den praktisch keine Wärmestrahlung auf die dahinterliegende Verdampferrohrwand fällt.

Die Flossenrohre 32 sind über ihre Höhe an mehreren Stellen durch Rückhaltelemente an den Stegen 28 der Verdampferrohrwand befestigt. Gemäss Fig. 4 und 5 sind zu diesem Zweck an der Rückseite der Flossenrohre 32 Haken 35 angeschweisst, die in je einen Schlitz 36 der Stege 28 eingehängt sind. Zum Abdichten sind die Schlitze 36 und die Haken 35 durch auf der Aussenseite der Verdampferrohrwand 6 dicht angeschweisste Kasten 40 überdeckt.

Gemäss Fig. 6 und 7 münden im Bereich des oberen Endes der Ueberhitzerrohrwand jeweils zwei benachbarte Flossenrohre 32 in ein Gabelstück 42 ein, an das ein Rohrbogen 43 anschliesst. Dieser Rohrbogen 43 durchdringt mit seinem horizontalen Schenkel 44 ein am Steg 28 vorgesehenes Langloch 46. Zum Abdichten sind beidseits des Steges 28 je eine innere Abdeckzunge 48 und eine äussere Abdeckzunge 49 so am Schenkel 44 angeschweisst, dass sich dieser, unterschiedlicher Wärmedehnung der Flossenrohre 32 und der Verdampferrohre 27 folgend, im Langloch 46 verschieben kann und die Zungen dabei stets das Langloch überdecken.

Die Abdeckzungen 48 und 49 gewähren keine vollkommene Dichtung. Es kann daher zweckmässig sein, auf der Aussenseite der Verdampferrohrwand diese über nicht gezeichnete, vertikale Verschiebungen zulassende Bälge mit den Schenkeln 44 zu verbinden.

Bei der Ausführungsform nach Fig. 2 bis 7 besteht die Möglichkeit, dass bei ungleicher Verteilung des Dampfstromes auf zwei durch ein Gabelstück 31 miteinander verbundene Flossenrohre 32 die darin fliessenden Dampfströme sich ungleich erhitzen, was bei der festen Verbindung durch die Gabelstücke 42 zu Wärmespannungen führen könnte. Dies lässt sich bei der Lösung nach Fig. 8 vermeiden bei der die jeweils von einem Gabelstück 31 ausgehenden Rohre getrennt über untereinander angeordnete Langlöcher 46 durch die Verdampferrohrwand hindurchgeführt werden. Die Langlöcher 46 sind auch hier durch Abdeckzungen 48 und 49 überdeckt.

## Patentansprüche

1. Dampferzeuger mit einer Brennkammer (2) und einem an deren oberen Ende anschliessenden Rauchgaszug (3), wobei die Wände (6) der Brennkammer und des Rauchgaszuges aus Verdampferrohren (10, 27) gebildet sind und den Verdampferrohrwänden des Rauchgaszuges (3) eine aus vertikalen Rohren (32) gebildete Ueberhitzerrohrwand (18) vorgelagert ist, wobei die Verdampferrohre (10, 27) nahe unterhalb der Ueberhitzerrohrwand (18) paarweise zusammengegabelt und die unteren Enden der Rohre (32) der Ueberhitzerrohrwand (18) paarweise auseinandergegabelt sind und wobei im oberen Abschnitt der Ueberhitzerrohrwand (18) Mittel (46, 48) zum Ausgleichen von unterschiedlichen Dehnungen zwischen den Rohren (32) der Ueberhitzerrohrwand und den Verdampferrohren (10, 27) vorgesehen sind, dadurch gekennzeichnet, dass die Verdampferrohre (10, 27) der Wände (6) der Brennkammer (2) und des Rauchgaszuges (3) gasdicht miteinander verschweisst sind, wobei mindestens im Rauchgaszug (3) die Schweissverbindung der Verdampferrohre (10, 27) über Stege (24, 28) erfolgt, dass die Rohre (32) der Ueberhitzerrohrwand (18) vor ihrer Auseinandergabelung die Verdampferrohrwände an den Stegen (24, 28) durchdringen und an diesen Durchdringungsstellen mit den Stegen dicht verschweisst sind, dass die oberen Enden der Rohre der Ueberhitzerrohrwand (18) die Verdampferrohrwände (6) ebenfalls an den Stegen (28) durchdringen und dass die Mittel zum Ausgleichen von unterschiedlichen Dehnungen aus im Durchdringungsbereich der oberen Rohrenden der Ueberhitzerrohrwand (18) angebrachten Schiebedichtungen bestehen.

2. Dampferzeuger nach Anspruch 1, dadurch gekennzeichnet, dass zum Bilden der Schiebedichtungen in den Stegen (28) je eine Längsnut (46) vorgesehen ist und an jedem Rohr (32) der Ueberhitzerrohrwand (18) eine die Längsnut überdeckende Abdeckzunge (48) befestigt ist.

3. Dampferzeuger nach Anspruch 2, dadurch gekennzeichnet, dass an jedem Rohr (32) der Ueberhitzerrohrwand (18) zwei Abdeckzungen (48, 49) befestigt sind, deren Abstand der Stegdicke entspricht.

4. Dampferzeuger nach einem der Ansprüche 1 bis 3, dadurch gekennzeichnet, dass die oberen Enden der Rohre (32) der Ueberhitzerrohrwand (18) paarweise zusammengegabelt sind, bevor sie die Stege (28) der Verdampferrohrwände (6) durchdringen.

5. Dampferzeuger nach einem der Ansprüche 1 bis 4, dadurch gekennzeichnet, dass die oberen Enden der Rohre (32) der Ueberhitzerrohrwand (18) die Verdampferrohrwände (6) abwechselnd auf zwei unterschiedlichen Höhenstufen durchdringen.

6. Dampferzeuger nach einem der Ansprüche 2 bis 5, dadurch gekennzeichnet, dass die Durchdringungsstellen der oberen Enden der Rohre (32) der Ueberhitzerrohrwand (18) durch zusätzliche, auf der Aussenseite der Verdampferrohrwände (6) angeordnete Balgdichtungen gasdicht gemacht sind.

7. Dampferzeuger nach einem der Ansprüche 1 bis 7, dadurch gekennzeichnet, dass über die Rohre (32) der Ueberhitzerrohrwand (18) als Flossenrohre ausgebildet sind.

8. Dampferzeuger nach einem der Ansprüche 1 bis 7, dadurch gekennzeichnet, dass über die Höhe der Ueberhitzerrohrwand (18) verteilt Rückhalteelemente vorgesehen sind, die als Haken (35) ausgebildet sind, die in Schlitzen (36) in den Stegen (24, 28) zwischen den Verdampferrohren (10, 27) eingehängt sind, und dass die Schlitze (36) auf der Aussenseite der Verdampferrohrwände (6) durch Kasten (40) gasdicht überdeckt sind.

## Claims

1. A steam generator comprising a combustion chamber (2) and a smoke gas flue (3) adjoining the upper end thereof, the combustion chamber and smoke gas flue walls (6) being formed from evaporator tubes (10, 27) and a superheater tube wall (18) formed from vertical tubes (32) being mounted in front of the evaporator tube walls of the smoke gas flue (3), the evaporator tubes (10, 27) forking together in pairs just beneath the superheater tube wall (18) and the bottom ends of the tubes (32) of the superheater tube wall (18) forking apart in pairs, means (46, 48) for compensating for different expansions between the tubes (32) of the superheater tube wall and the evaporator tubes (10, 27) being provided in the upper portion of the superheater tube wall (18), characterised in that the evaporator tubes (10, 27) of the walls (6) of the combustion chamber (2) and of the smoke gas flue (3) are welded together to be gas-tight, the welded connection of the evaporator tubes (10, 27) being made by way of webs (24, 28) at least in the smoke gas flue (3), the tubes (32) of the superheater tube wall (18) penetrating the evaporator tube walls at the webs (24, 28) before they fork apart and being welded in sealing-tight relationship to the webs at these points of penetration, the top ends of the tubes of the superheater tube wall (18) also penetrate the evaporator tube walls (6) at the webs (28), and the means for compensating for different expansions consist of sliding seals disposed in the penetration zone of the top tube ends of the superheater tube wall (18).

2. A steam generator according to claim 1, characterised in that in order to form the sliding seals the webs (28) are each formed with a slot (46) and a cover tongue (48) covering the slot is fixed on each tube (32) of the superheater tube wall (18).

3. A steam generator according to claim 2, characterised in that two cover tongues (48, 49) are fixed on each tube (32) of the superheater tube wall (18), the distance between the tongues being equal to the web thickness.

4. A steam generator according to any one of claims 1 to 3, characterised in that the top ends of the tubes (32) of the superheater tube wall (18) are forked together in pairs before they penetrate the webs (28) of the evaporator tube walls (6).

5. A steam generator according to any one of claims 1 to 4, characterised in that the top ends of the tubes (32) of the superheater tube wall (18) alternately penetrate the evaporator tube walls (6) at two different levels.

6. A steam generator according to any one of claims 2 to 5, characterised in that the penetration points of the top ends of the tubes (32) of the superheater tube wall (18) are rendered gas-tight by additional bellows seals disposed on the outside of the evaporator tube walls (6).

7. A steam generator according to any one of claims 1 to 6, characterised in that the tubes (32) of the superheater tube wall (18) are constructed as finned tubes.

8. A steam generator according to any one of claims 1 to 7, characterised in that retaining elements are provided which are distributed over the height of the superheater tube wall (18) and are constructed in the form of hooks (35) engaging in slots (36) in the webs (24, 28) between the evaporator tubes (10, 27) and the slots (36) are covered on the outside of the evaporator tube walls (6) by boxes (40) so as to be gas-tight.

## Revendications

1. Générateur de vapeur comprenant une chambre de combustion (2) à l'extrémité supérieure de laquelle se raccorde un carneau (3) d'évacuation des gaz de fumée, les parois (6) de la chambre de combustion et du carneau d'évacuation étant formées par des tubes d'évaporateur (10, 27) et une paroi tubulaire (18) de surchauffeur, constituée par des tubes verticaux (32), étant installée avant les parois tubulaires d'évaporateur du carneau d'évacuation (3), générateur dans lequel les tubes d'évaporateur (10, 27) sont regroupés par paires en un embranchement à faible distance au-dessous de la paroi tubulaire (18) du surchauffeur et les extrémités inférieures des tubes (32) de la paroi tubulaire (18) du surchauffeur bifurquent les unes des autres par paires en un embranchement, et dans lequel des moyens (46, 48) sont prévus, dans la région supérieure de la paroi tubulaire (18) du surchauffeur, afin de compenser des dilatations différentes entre les tubes (32) de la paroi tubulaire du surchauffeur et les tubes d'évaporateur (10, 27), caractérisé par le fait que les tubes d'évaporateur (10, 27) des parois (6) de la chambre de combustion (2) et du carneau (3) d'évacuation des gaz de fumée sont soudés les uns aux autres avec étanchéité aux gaz, cette jonction soudée des tubes d'évaporateur (10, 27) étant assurée, au moins dans le carneau d'évacuation (3), par l'intermédiaire de nervures (24, 28) ; par le fait que, avant de bifurquer les uns des autres, les tubes (32) de la paroi tubulaire (18) du surchauffeur traversent les parois tubulaires de l'évaporateur sur les nervures (24, 28) et sont soudés hermétiquement auxdites nervures dans ces zones de passage traversant ; par le fait que les extrémités supérieures des tubes de la paroi tubulaire (18) du surchauffeur traversent également les parois tubulaires (6) de l'évaporateur sur les nervures (28) ; et par le fait que les moyens pour compenser des dilatations différentes consistent en des garnitures d'étanchéité coulissantes, installées dans la zone de passage traversant des extrémités supérieures des tubes de la paroi tubulaire (18) du surchauffeur.

2. Générateur de vapeur selon la revendication 1, caractérisé par le fait qu'une gorge oblongue (46) est prévue dans chaque nervure (28) afin de former les garnitures d'étanchéité coulissantes, et qu'une languette de recouvrement (48) obturant cette gorge oblongue est fixée à chaque tube (32) de la paroi tubulaire (18) du surchauffeur.

3. Générateur de vapeur selon la revendication 2, caractérisé par le fait que deux languettes de recouvrement (48, 49), dont l'espacement correspond à l'épaisseur d'une nervure, sont fixées à chaque tube (32) de la paroi tubulaire (18) du surchauffeur.

4. Générateur de vapeur selon l'une des revendications 1 à 3, caractérisé par le fait que les extrémités supérieures des tubes (32) de la paroi tubulaire (18) du surchauffeur sont regroupées par paires en un embranchement, avant qu'elles traversent les nervures (28) des parois tubulaires (6) de l'évaporateur.

5. Générateur de vapeur selon l'une des revendications 1 à 4, caractérisé par le fait que les extrémités supérieures des tubes (32) de la paroi tubulaire (18) du surchauffeur traversent alternativement les parois tubulaires (6) de l'évaporateur à deux niveaux différents en hauteur.

6. Générateur de vapeur selon l'une des revendications 2 à 5, caractérisé par le fait que les zones de passage traversant des extrémités supérieures des tubes (32) de la paroi tubulaire (18) du surchauffeur sont rendues étanches aux gaz par l'intermédiaire de garnitures d'étanchéité supplémentaires à soufflets, installées à la face externe des parois tubulaires (6) de l'évaporateur.

7. Générateur de vapeur selon l'une des revendications 1 à 6, caractérisé par le fait que les tubes (32) de la paroi tubulaire (18) du surchauffeur sont réalisés en tant que tubes à ailettes.

8. Générateur de vapeur selon l'une des revendications 1 à 7, caractérisé par le fait que des éléments de retenue, répartis sur la hauteur de la paroi tubulaire (18) du surchauffeur, sont réalisés sous la forme de crochets (35) qui sont accrochés dans des fentes (36) pratiquées dans les nervures (24, 28) entre les tubes d'évaporateur (10, 27) ; et par le fait que les fentes (36) sont coiffées par des caissons (40) à la face externe des parois tubulaires (6) de l'évaporateur, avec étanchéité aux gaz.
